# EUROPÄISCHE PATENTSCHRIFT

(11) **EP 0 157 330 B1**
(45) Veröffentlichungstag und Bekanntmachung des Hinweises auf die Patenterteilung: **29.07.1987**
(21) Anmeldenummer: 85103518.8
(22) Anmeldetag: 25.03.1985
(51) Int. Cl.: C10B 1/10, F27D 17/00, F27B 7/10

(54) **Schweltrommel zum Verschwelen von Abfallstoffen**
Drum for carbonizing refuse
Tambour pour le dégazage de déchets

(30) Priorität: 04.04.1984 DE 3412583
(43) Veröffentlichungstag der Anmeldung: 09.10.1985
(73) Patentinhaber: Kraftwerk Union-Umwelttechnik GmbH, 70174 Stuttgart (DE)
(72) Erfinder: Jelinek, Horst, D-6050 Offenbach/Main (DE); Werdinig, Helmut, D-8500 Nürnberg (DE)
(74) Vertreter: Mehl, Ernst, Dipl.-Ing.

## Beschreibung

Die Erfindung betrifft eine Schweltrommel zum Verschwelen von Abfallstoffen, wie Hausmüll, Industriemüll, Altreifen, Kunststoffabfällen, Klärschlamm oder dergleichen, bestehend aus einer Trommel, im Innenraum angeordneten Heizeiementen zum Durchleiten von heißen Gasen für die indirekte Beheizung des Schwelgutes, einer Gassammelkammer zum Einleiten der heißen Gase in die Heizelemente mit Dichtung gegen die Trommel, einer Gassammelkammer zum Ableiten der heißen Gase aus den Heizelementen mit einer Dichtung gegen die Trommel, einer Eintragsvorrichtung für das Schwelgut in die Trommel, einer Austragsvorrichtung für das geschwelte Gut aus der Trommel, und einem Abzug für das Schwelgas, der mit einem Staubabscheider verbunden ist.

Die Beseitigung von organischen und anorganischen Abfallstoffen, wie Hausmüll, Industriemüll, Abfallreifen, Kunststoffabfällen, Klärschlamm oder dergleichen in einer Weise, welche die Umweltbelastung möglichst gering hält, wird zu einem immer größeren und dringlicheren Problem.

Ein Verfahrensweg besteht darin, daß die Abfallstoffe bei Temperaturen von etwa 300 bis 800 °C in einer indirekt beheizten Trommel verschwelt werden. Die Schwelgase und der feste Schwelrückstand werden am Austragsende der Schweltrommel abgezogen. Die Schwelgase werden in eine mechanische Gasreinigung, z. B. ein Zyklonabscheider, geleitet, in dem ein großer Teil des von den Schwelgasen mitgeführten Staubes entfernt wird.

Aus der DE-C 27 13 031 ist eine solche Schweltrommel bekannt, die mit hohlen Umwälzschaufein ausgestattet ist. Die Umwälzschaufeln erstrecken sich in Längsrichtung der Trommel und münden an beiden Stirnseiten in je eine Gassammelkammer. Durch die Gassammelkammer am Austragsende der Trommel werden heiße Gase in die Umwälschaufein eingeleitet und in die Gassammelkammer am Eintragsende abgezogen. Der Eintrag des Schwelgutes erfolgt durch die Gassammelkammer am Beschickungsende. Der Austrag des Schwelgutes und der Abzug der Schwelgase erfolgt mittels einer Fördervorrichtung durch die Mitte der Stirnwand der Trommel und durch die Gassammelkammer am Austragsende der Trommel. Der feste Schwelrückstand fällt in den Austrag und das Schwelgas wird nach oben abgezogen und in einen Staubabscheider geleitet. Dabei besteht die Gefahr der Kondensation von kondensierbaren Bestandteilen im Schwelgas infolge Abkühlung im Zyklon. Dadurch wird der Abscheidegrad des Zyklon verschlechtert, so daß das aus dem Zyklon abgezogene Schwelgas relativ große Mengen an Staub enthält.

Der Erfindung liegt die Aufgabe zugrunde, den Staubgehalt im Schwelgas nach der mechanischen Reinigung möglichst niedrig zu halten.

Die Lösung dieser Aufgabe erfolgt erfindungsgemäß dadurch, daß der Staubabscheider in der Gassammelkammer zum Einleiten der heißen Gase von den heißen Gasen umspült angeordnet ist. der Abzug für das Schwelgas durch die Wandung der Gassammelkammer in den Staubabscheider geführt ist, und die Ableitung für das entstaubte Schwelgas und der Austrag für die abgeschiedenen Feststoffe aus dem Staubabscheider durch die Wandung der Gassammelkammer geführt sind.

Wenn der feste Schwelrückstand aus der Trommel mittels einer Fördervorrichtung durch die Gassammelkammer in den Austrag transportiert wird - wobei die Stirnseite der Trommel gegen das Ausströmen von Schwelgasen verschlossen und die Fördervorrichtung gegen die Gassammelkammer abgeschlossen sind - wird die Gassammelkammer nach oben, unten oder zur Seite so weit vergrößert, daß der Staubabscheider neben der Fördervorrichtung Platz hat. Der mechanische Staubabscheider ist vorzugsweise als Zyklon ausgebildet. Die heißen Gase werden vorzugsweise in einer Brennkammer erzeugt, die direkt an die Gassammelkammer angeschlossen ist. Die heißen Gase umströmen den Staubabscheider und verhindern eine Kondensation im Staubabscheider. Die Austragsvorrichtung für den festen Schwelrückstand ist gegen das Eindringen von Luft abgeschlossen, z. B. durch eine Doppelschleuse oder gasdichte Zellenradschleuse. Die Stirnseiten der Trommel sind gegen das Austreten von Schwelgasen in die Gassammelkammer bzw. das Eindringen von Gasen aus den Gassammelkammern in die Trommel verschlossen. Dazu dient eine Stirnwand, in welche die hohlen Heizelemente und die Eintrags-und Austragsvorrichtung gasdicht eingelassen sind.

Eine vorzugsweise Ausgestaltung besteht darin, daß die Austragsvorrichtung für das geschwelte Gut vor der Gassammelkammer zum Einleiten der heißen Gase in die Heizelemente angeordnet ist, die Austragsvorrichtung aus einem stationären Gehäuse mit Dichtungen gegen die Trommel besteht, die Trommel in dem Bereich des Gehäuses mit Öffnungen im Mantel ausgestattet, die Stirnseite der Trommel in der Gassammelkammer gegen den Austritt von Schwelgasen verschlossen ist, der Abzug für das Schwelgas in dem Gehäuse angeordnet ist und durch die Wandung der Gassammelkammer mit dem Staubabscheider verbunden ist. Die Öffnungen im Mantel der Trommel sind über den Umfang der Trommel verteilt. Ihre Größe wird entsprechend der Größe der Teile des Schwelrückstandes gewählt. Aus Sicherheitsgründen können auch einige Öffnungen größer ausgebildet werden. Die Form der Öffnungen ist vorzugsweise schlitzförmig. Durch diese Ausgestaltung wird erreicht, daß kein Stau von Schwelrückstand vor dem Austragsende in der Trommel entsteht, dadurch eine Mahlwirkung auf den Schwelrückstand vermieden wird und der Staubanfall wesentlich verringert wird. Weiterhin tritt bereits in der Trommel eine Trennung vom Schwelgas und Schwelrückstand ein, wodurch der Staubgehalt im abgezogenen Schwelgas vermindert wird. Das aus dem Staubabscheider austretende Schwelgas hat dadurch einen geringeren Reststaubgehalt.

Eine vorzugsweise Ausgestaltung besteht darin, daß in dem Abzug für das Schwelgas ein Drosselventil angeordnet ist, das in Abhängigkeit vom Druck vor dem Drosselventil gesteuert wird.

Die Erfindung wird anhand von Figuren näher erläutert.
Figur 1 ist eine Längsansicht einer Schweltrommel mit teilweisem Längsschnitt, wobei die Austragsvorrichtung vor der Gassammelkammer angeordnet ist.
Figur 2 ist eine Längsansicht einer Schweltrommel mit teilweisem Längsschnitt, wobei der Austrag mittels einer Fördervorrichtung durch die Gassammelkammer erfolgt.
Figur 3 ist ein Querschnitt durch die Trommel und zeigt die Anordnung der Rohre der Heizelemente.

In der Trommel 1 sind im Innenraum Heizelemente 2 angeordnet. Am Austragsende der Trommel 1 ist eine stationäre Gassammelkammer 3 angeordnet, die durch eine Dichtung 4 gegen die Trommel 1 abgedichtet ist. Die heißen Gase treten aus der Gassammelkammer 3 in die Rohre der Heizelemente 2. Am Eintragsende der Trommel 1 ist die stationäre Gassammelkammer 5 zum Ableiten der heißen Gase aus den Heizelementen 2 angeordnet, die durch eine Dichtung 6 gegen die Trommel 1 abgedichtet ist. In der. Gassammelkammer 5 ist als Eintragsvorrichtung 7 eine Förderschnecke gasdicht gegen Gassammelkammer 5 und die Stirnwand der Trommel 1 angeordnet. In der Austragsvorrichtung 8 für das geschwelte Gut ist der Abzug 9 für das Schwelgas im oberen Teil angeordnet. Die Leitung des Abzugs 9 wird durch die Wandung der Gassammelkammer 3 und in den Staubabscheider 10 geführt. Aus dem Staubabscheider 10 werden die Ableitung 11 für das entstaubte Schwelgas und der Austrag 12 für die abgeschiedenen Feststoffe durch die Wandung der Gassammelkammer 3 herausgeführt.

In Figur 1 besteht die Austragsvorrichtung 8 aus einem stationären Gehäuse 13, das vor der Gassammelkammer 3 angeordnet ist und mit Dichtungen 14, 14a gegen die Trommel 1 abgedichtet ist. Die Trommel 1 ist innerhalb des Bereichs des Gehäuses 13 mit Öffnungen 15 ausgestattet. Die Heizelemente 2 werden gasdicht durch die Stirnwand der Trommel 1 geführt.

In Figur 2 besteht die Austragsvorrichtung 8 aus einem Rohr mit spiralförmigen Flacheisen, die gasdicht durch die Stirnwand der Trommel 1 und die Gassammelkammer 3 geführt wird. Der Schwelrückstand fällt in den Austrag 16, an den oben der Abzug 9 für das Schwelgas angeschlossen ist.

An die Gassammelkammer 3 ist die Brennkammer 17 zur Erzeugung der heißen Gase angeschlossen. In dem Abzug 9 ist ein Drosselventil 18 angeordnet, das den Druck im Gasabscheider 10 konstant hält. Die Steuerung erfolgt unter Messung des Druckes vor dem Drosselventil 18, das entsprechend dem gemessenen Druck über eine Steuerung 19 gesteuert wird. Der Austrag des im Staubabscheider 10 abgeschiedenen Feststoffes erfolgt über eine Zellenradschleuse 20. Der Austrag des Schwelrückstandes aus der Austragsvorrichtung 8 erfolgt durch die gasdichten Klappen 22 und 22a. Beim Öffnen und Schließen wird die Klappe 22 durch den Schieber 21 geschützt, der während dieses Zeitraums den Strom des Feststoffes stoppt. Lufteinschleu- . sungen durch die Klappen verhindert ein inertes Gas, welches durch den Eintritt 23 strömt.

Die Vorteile der Erfindung bestehen darin, daß mit Sicherheit keine Kondensation von kondensierbaren Bestandteilen im Staubabscheider und auch in der Ableitung des Schwelgases aus dem Staubabscheider eintritt und der restliche Staubgehalt im Schwelgas nach dem Staubabscheider verringert wird.

## Patentansprüche

1. Schweltrommel zum Verschwelen von Abfallstoffen, wie Hausmüll, Industriemüll. Altreifen, Kunststoffabfällen, Klärschlamm oder dergleichen, bestehend als einer Trommel (1), im Innenraum angeordneten Heizelementen (2) zum Durchleiten von heißen Gasen für die indirekte Beheizung des Schwelgutes, einer Gassammelkammer (3) zum Einleiten der heißen Gase in die Heizelemente (2) mit einer Dichtung (4) gegen die Trommel (1), einer Gassammelkammer (5) zum Ableiten der heißen Gase aus den Heizelementen (2) mit einer Dichtung (6) gegen die Trommel (1 einer Eintragsvorrichtung (7) für das Schwelgut in die Trommel (1), einer Austragsvorrichtung (8) für das geschwelte Gut aus der Trommel (1), und einem Abzug (9) für das Schwelgas, der mit einem Staubabscheider (10) verbunden ist, dadurch gekennzeichnet, daß der Staubabscheider (10) in der Gassammelkammer (3) zum Einleiten der heißen Gase von den heißen Gasen umspült angeordnet ist, der Abzug (9) für das Schwelgas durch die Wandung der Gassammelkammer (3) in den Staubabscheider (10) geführt ist, und die Ableitung (11) für das entstaubte Schwelgas und der Austrag (12) für die abgeschiedenen Feststoffe aus dem Staubabscheider (10) durch die Wandung der Gassammelkammer (3) geführt sind.

2. Schweltrommel nach Anspruch 1, dadurch gekennzeichnet, da8 die Austragsvorrichtung (8) für das geschwelte Gut vor der Gassammelkammer (3) zum Einleiten der heißen Gase in die Heizelemente (2) angeordnet ist, die Austragsvorrichtung (8) aus einem stationären Gehäuse (13) mit Dichtungen (14. 14a) gegen die Trommel (1) besteht, die Trommel (1) in dem Bereich des Gehäuses (13) mit Öffnungen (15) im Mantel ausgestattet, die Stirnseite der Trommel (1) in der Gassammelkammer (3) gegen den Austritt von Schwelgasen verschlossen ist, der Abzug (9) für das Schwelgas in dem Gehäuse (13) angeordnet ist und durch die Wandung der Gassammelkammer (3) mit dem Staubabscheider (10) verbunden ist.

3. Schweltrommel nach Anspruch 1 oder 2, dadurch gekennzeichnet, daß in dem Abzug (9) für das Schwelgas ein Drosselventil (18) angeordnet ist, das in Abhängigkeit vom Druck vor dem Drosselventil (18) gesteuert wird.

## Claims

1. Carbonisation drum for the low temperature carbonisation of waste materials, such as household waste, industrial waste, worn tyres, plastics waste, sewage sludge or the like, comprising a drum (1), heating elements (2) arranged in the interior for conducting hot gases for the indirect heating of the material to be carbonised, a gas collecting chamber (3) for introducing the hot gases into the heating elements (2) with a seal (4) against the drum (1), a gas collecting chamber (5) for conducting the hot gases out of the heating elements (2) with a seal (6) against the drum (1 a a device (7) for feeding the material to be carbonised into the drum (1 a device (8) for discharging the carbonised material out of the drum (1), and an outlet (9) for the carbonisation gas, which is connected to a dust separator (10), characterised in that the dust separator (10) is arranged, surrounded by the hot gases, in the gas collecting chamber (3) for introduction of the hot gases, the outlet (9) for the carbonisation gas is guided through the wall of the gas collecting chamber (3) into the dust separator (10), and the discharge line (11) for the dust-free carbonisation gas, and the discharge (12) for the separated solids are guided out of the dust separator (10) through the wall of the gas collecting chamber (3).

2. Carbonisation drum according to claim 1, characterised in that the discharge device (8) for the carbonised material is arranged in front of the gas collecting chamber (3) for introducing the hot gases into the heating elements (2), the discharge device (8) comprises a stationary housing (13) with seals (14, 14a) against the drum (1 the drum (1) in the region of the housing (13) is equipped with apertures (15) in the casing, the front end of the drum (1) in the gas collecting chamber (3) is sealed against the emergence of carbonisation gases, the outlet (9) for the carbonisation gas is arranged in the housing (13) and is connected to the dust separator (10) through the wall of the gas collecting chamber (3).

3. Carbonisation drum according to claim 1 or 2, characterised in that in the outlet (9) for the carbonisation gas there is arranged a throttle valve (18) which is controlled in dependence on the pressure in front of the throttle valve (18).

## Revendications

1. Tambour pour la carbonisation sans flamme de déchets, comme des ordures ménagères, des déchets industriels, des pneumatiques usés, des chutes de matière plastique, des boues de curage ou des déchets analogues, constitué d'un tambour (1), d'éléments de chauffage (2) disposés à l'intérieur du tambour et destinés à faire passer des gaz chauds pour le chauffage indirect du produit à carboniser sans flamme, d'une chambre collectrice des gaz (3) destinée à l'introduction des gaz chauds dans les éléments de chauffage (2) et comprenant une garniture d'étanchéité (4) vis-à-vis du tambour (1), d'une chambre collectrice des gaz (5) destinée à l'évacuation des gaz chauds des éléments de chauffage (2) et comprenant une garniture d'étanchéité (6) vis-à-vis du tambour (1), d'un dispositif de chargement (7) du produit à carboniser sans flamme, dans le tambour (1) d'un dispositif de déchargement (8) du produit carbonisé sans flamme du tambour (1), et d'une évacuation (9) destinée au gaz de carbonisation sans flamme et communiquant avec un séparateur de poussière (10), caractérisé en ce que le séparateur de poussière (10) est disposé dans la chambre collectrice des gaz (3) destinée à l'introduction des gaz chauds, de manière à être léché par les gaz chauds, l'évacuation (9) du gaz de carbonisation sans flamme passe, en traversant la paroi de la chambre collectrice du gaz (3), dans le séparateur de poussière (10), et le conduit d'évacuation (11) du gaz dépoussiéré de la carbonisation sans flamme et la sortie (12) des matières solides séparées hors du séparateur de poussière (10) traversent la paroi de la chambre collectrice des gaz (3).

2. Tambour pour la carbonisation sans flamme . suivant la revendication 1, caractérisé en ce que le dispositif de déchargement (8) du produit carbonisé sans flamme est disposé en amont de la chambre collectrice des gaz (3) destinée à l'introduction des gaz chauds dans les éléments de chauffage (2), le dispositif de déchargement (8) est constitué d'une enveloppe (13) fixe ayant des garnitures d'étanchéité (14, 14a) vis-à-vis du tambour (1), le tambour (1) est muni, dans la région de l'enveloppe (13), d'ouvertures (15), la face frontale du tambour (1) dans la chambre collectrice des gaz (3) est fermée en empêchant la sortie des gaz de la carbonisation sans flamme, l'évacuation (9) du gaz de la carbonisation sans flamme est disposée dans l'enveloppe (13) et communique, en passant à travers la paroi de la chambre collectrice pour les gaz (3), avec le séparateur de poussière (10).

3. Tambour pour la carbonisation sans flamme, suivant la revendication 1 ou 2, caractérisé en ce que, dans l'évacuation (9) du gaz de la carbonisation sans flamme, est disposée une soupape d'étranglement (18), qui est commandée en fonction de la pression qui règne en amont de la soupape d'étranglement (18).
